# EUROPÄISCHE PATENTSCHRIFT

(11) **EP 2 611 990 B1**
(45) Veröffentlichungstag und Bekanntmachung des Hinweises auf die Patenterteilung: **28.01.2015**
(21) Anmeldenummer: 11749827.9
(22) Anmeldetag: 29.08.2011
(51) Int. Cl.: F01D 5/18

(54) **TURBINENSCHAUFEL FÜR EINE GASTURBINE**
TURBINE BLADE FOR A GAS TURBINE
AUBE DE TURBINE POUR UNE TURBINE À GAZ

(30) Priorität: 03.09.2010 EP 10175235
(43) Veröffentlichungstag der Anmeldung: 10.07.2013
(73) Patentinhaber: Siemens Aktiengesellschaft, 80333 München (DE)
(72) Erfinder: AHMAD, Fathi, 41564 Kaarst (DE)
(86) Internationale Anmeldenummer: PCT/EP2011/064811
(87) Internationale Veröffentlichungsnummer: WO 2012/028574

(56) Entgegenhaltungen:
- EP-A2- 1 327 747
- WO-A1-2008/100305
- WO-A1-2010/086419
- US-A- 5 356 265
- US-A- 5 752 801
- US-A1- 2009 068 022

## Beschreibung

Die Erfindung betrifft eine Turbinenschaufel mit einem von einem Heißgas umströmbaren Schaufelblatt, welches eine Saugseitenwand und eine Druckseitenwand umfasst, die sich in Strömungsrichtung des Heißgases von einer gemeinsamen Vorderkante zu einer Hinterkante erstrecken, wobei an der Hinterkante zumindest eine Öffnung zum Ausblasen eines das Schaufelblatt zuvor kühlenden Kühlmittels angeordnet ist, welche zumindest eine Öffnung mit einem im Schaufelblatt angeordneten Hohlraum mittels eines Kanals in Strömungsverbindung steht, wobei der Kanal auch von einer nach innen gewandten Fläche der Saugseitenwand und von einer nach innen gewandte Fläche der Druckseitenwand begrenzt ist und zur Einstellung der aus der Öffnung austretenden Kühlmittelmenge ein Drosselelement vorgesehen ist.

Eine eingangs genannte Turbinenschaufel und ein Gusskern zum Herstellen einer solchen Turbinenschaufel sind beispielsweise aus der WO 2003/042503 A1 bekannt. Die bekannte Turbinenschaufel weist eine gekühlte Hinterkante auf, an der mehrere Öffnungen zum Ausblasen der Kühlluft durch dazwischen angeordnete Stege = welche im Englischen auch als "tear drops" bekannt sind - voneinander getrennt sind. Den an der Hinterkante angeordneten Öffnungen ist ein gemeinschaftlicher Hohlraum vorgeschaltet, in dem drei Reihen von säulenartigen Sockeln - im Englischen auch bekannt unter dem Namen "Pin-Fins" - angeordnet sind, welche zur Erhöhung des Wärmeübergangs der an ihnen vorbeistreifenden Kühlluft und zur Erhöhung des Druckverlusts dort vorgesehen sind.

Der zur Herstellung einer solchen Turbinenschaufel benötigte Gusskern ist dabei in FIG 7 der WO 2003/042503 A1 perspektivisch dargestellt. Der vom Gusskern eingenommene Platz verbleibt nach Herstellung der gegossenen Turbinenschaufel als Hohlraum in der Turbinenschaufel, wobei im Gusskern angeordnete Öffnungen mit Gussmaterial aufgefüllt sind. Insofern stellt der Gusskern das negative Abbild des Inneren der Turbinenschaufel dar.

Die aus der WO 2003/042503 A1 bekannten Pin-Fins haben eine zylindrische Form und verbinden die einander gegenüberliegenden Innenflächen der Saugseitenwand und Druckseitenwand des Schaufelblatts der Turbinenschaufel.

Es ist dabei bekannt, die an der Hinterkante der Turbinenschaufel austretende Kühlluftmenge durch eine geeignete Wahl des maximalen Druckverlustes und/oder die kleinste, von der Kühlluft zu durchströmenden Querschnittsfläche nahe der Hinterkante einzustellen. Diese Vorgehensweise kann jedoch zu Gusskernen führen, bei denen die an der Gusskernhinterkante vorgesehenen Öffnungen derartig groß werden, dass zwischen ihnen nur noch vergleichsweise dünne Trennstege verbleiben. Während der Handhabung des Gusskerns kann jedoch genau an dieser Stelle der Gusskern brechen, so dass dieser anschließend unbrauchbar ist.

Des Weiteren sind aus der WO 2003/042503 A1 in Wendebereichen von Kühlkanälen angeordnete C-förmige Leitelemente für Kühlluft bekannt, die eine verlustarme Umlenkung und Führung der Kühlluft in stromabwärtige Gebiete bewirken sollen.

Weiter ist aus der EP 1 091 092 A2 eine luftgekühlte Turbinenschaufel bekannt. Um eine besonders effiziente Kühlung einer hohlwandigen Saug- bzw. Druckseite des Schaufelblatts zu erreichen, sind im Hohlraum der Doppelwand Pins rasterförmig angeordnet. Die Pins weisen prinzipiell eine Rautenform auf, wobei deren Ecken abgerundet und deren Kanten konkav nach innen gewölbt sind. Zwischen den Pins entsteht somit ein Netz aus Passagen für Kühlluft, die jeweils eine verengte Eingangs- und eine verengte Ausgangsöffnung aufweisen, zwischen denen ein Diffusor- und Düsenabschnitt angeordnet ist.

Mit Hilfe der Abschnitte soll die Kühlluft verlangsamt und beschleunigt werden, um die effiziente Kühlung zu erreichen.

Ferner ist aus der US 5,752,801 eine innengekühlte Turbinenschaufel bekannt, deren hinterkantenseitigen Kühlkanäle durch eingegossene c-förmige Rippen zickzackförmig ausgestaltet sind. Damit kann eine bessere Kühlwirkung erzielt werden. Zudem lassen sich die für die Herstellung erforderlichen Gusskerne damit versteifen.

Ferner sind aus den Dokumenten EP 1 327 747 und WO 2010/086419 Turbinenschaufeln mit Hinterkantenkanälen bekannt, in denen versetzte Tubulatoren bzw. Rippen angeordnet sind.

Aufgabe der Erfindung ist daher die Bereitstellung einer eingangs genannten Turbinenschaufel für eine Gasturbine, die mit einer möglichst geringen Menge an Kühlmittel effizient und ausreichend kühlbar ist.

Die auf die Turbinenschaufel gerichtete Aufgabe wird mit einer Turbinenschaufel gemäß den Merkmalen von Anspruch 1 gelöst, wobei vorteilhafte Lösungen in den Ansprüchen 2 bis 6 angeführt sind.

Die Turbinenschaufel für eine Gasturbine umfasst ein von einem Heißgas umströmbares Schaufelblatt, welches eine Saugseitenwand und eine Druckseitenwand umfasst, die sich in Strömungsrichtung des Heißgases von einer gemeinsamen Vorderkante zu einer Hinterkante erstrecken, wobei an oder in der Hinterkante zumindest eine Öffnung zum Ausblasen eines das Schaufelblatt zuvor kühlenden Kühlmittels angeordnet ist, welche zumindest eine Öffnung mit einem in Schaufelblatt angeordneten Hohlraum mittels eines Kanals in Strömungsverbindung steht, wobei der Kanal auch von einer nach innen gewandten Fläche der Saugseitenwand und von einer nach innen gewandten Fläche der Druckseitenwand begrenzt ist und zur Einstellung der aus der Öffnung austretenden Kühlluftmenge ein Drosselelement vorgesehen ist, wobei erfindungsgemäß das Drosselelement stromauf - in Bezug auf die Durchströmungsrichtung des Kanals - der betreffenden Öffnung angeordnet ist und zwei Erhebungen umfasst, die jeweils an einer der beiden nach innen gewandten Flächen angeordnet sind.

Mit anderen Worten: das Drosselelement umfasst an den nach innen gewandten Flächen angeordnete Erhebungen, die sich quer zur Durchströmungsrichtung des Kanals erstrecken und zwischen denen der minimale Durchströmungsquerschnitt des Kanals angeordnet ist. Zur Bestimmung des minimalen Durchströmungsquerschnitts ist der minimale senkrechte Abstand zwischen jeweils der neutralen Faser der Kühlmittelströmung und einer der beiden Seitenflächen im Kühlkanal zu erfassen.

Der Erfindung liegt dabei die Erkenntnis zu Grunde, dass der Kühlmittelverbrauch mit der vorgeschlagenen Konstruktion besonders einfach und exakt einstellbar ist, in dem im Schaufelinneren stromauf der Hinterkantenöffnung das Drosselelement angeordnet ist. Dabei soll das Drosselelement von zwei aneinander in Relation stehenden Erhebungen gebildet werden, von denen jeweils eine an der nach innen gewandten Fläche der Saugseitenwand und Druckseitenwand angeordnet sind. Keine der Erhebungen verbindet die Saugseitenwand mit der Druckseitenwand. Diese Ausführungsform des Drosselelementes ist insbesondere für im Gießverfahren hergestellte Turbinenschaufeln vorteilhaft. Bekanntermaßen werden Turbinenschaufeln zumeist in Gießverfahren hergestellt, bei denen sogenannte verlorene Gusskerne zur Herstellung des inneren Kühlsystems verwendet werden. Die Herstellung dieser Gusskerne erfolgt zumeist mit Hilfe eines Kernwerkzeugs. Das Kernwerkzeug umfasst zwei Schieberelemente, die aufeinander zu bzw. voneinander weg bewegt werden können. Zusammengeschoben umgeben diese Schieberelemente einen Hohlraum, der die gleiche Kontur wie der Hohlraum der zu gießenden Turbinenschaufel hat. Zur Herstellung des Gusskerns wird in den Hohlraum der Schieberelemente das Gusskernmaterial eingefügt. Nach dem Trocknen des Gusskernmaterials steht der Gusskern zur Herstellung der Turbinenschaufel zur Verfügung.

Erfindungsgemäß werden die Schieberelemente zur Herstellung eines ersten Prototyps der zu fertigenden Turbinenschaufel-Serie dabei so ausgebildet, dass in dem zu fertigenden Turbinenschaufel-Prototyp der drosselnde, minimale Abstand zwischen den Erhebungen auf jeden Fall kleiner als der theoretisch erforderliche ist. Der damit hergestellte erste Turbinenschaufel-Prototyp wird dann einer Kühlmittel-Durchflussmessung unterzogen. Wunschgemäß ist aufgrund des erstmals zu geringen Abstands zwischen den Erhebungen die Drosselwirkung zu groß, was vorerst zu einer zu geringen Durchflussmenge führt. In Abhängigkeit des Ergebnisses der Durchflussmessung werden dann die Schieberelemente verändert. Deren Erhebungen werden geringfügig verändert, wodurch sich im zusammen geschobenen Zustand deren minimaler Abstand vergrößert. Anschließend wird ein weiterer Gusskern damit hergestellt. Mit diesem wird ein weiterer Turbinenschaufel-Prototyp hergestellt, dessen Durchflussmenge dann erneut ermittelt und mit der gewünschten Menge verglichen wird. Entspricht die ermittelte Durchflussmenge der gewünschten Durchflussmenge, ist der Herstellungsprozess der Schieberelemente abgeschlossen. Die Schieberelemente sind dann so ausgebildet, dass mit ihnen stets Gusskerne hergestellt werden, mit denen sich bestimmungsgemäße Turbinenschaufeln in Serie fertigen lassen. Für den Fall, die die zuletzt ermittelte Durchflussmenge nicht der gewünschten Durchflussmenge entspricht, werden erneut alle Schritte zur Herstellung eines weiteren Turbinenschaufel-Prototyps durchgeführt, dessen minimaler Abstand gegenüber dem vorherigen Prototypen etwas vergrößert ist.

Der besondere Vorteil der vorgeschlagenen Lösung liegt darin, dass jeder der beiden Schieber jeweils für sich alleine bearbeitet werden kann - etwa durch Schleifen der daran angeordneten Erhebung - ohne die Konstruktion der Turbinenschaufel und deren Kühlsystem grundlegend zu ändern. Es ist dabei möglich, dass während eines Iterationsschritts nur einer der Schieberelemente oder auch beide Schieberelemente bearbeitet werden.

Diese Methode bietet sich auch insbesondere bei Modifikationen bereits bestehender Schaufeln an für den Fall, dass mehr Kühlluft zur ausreichenden Kühlung gebraucht wird. In diesem Fall sind nur geringste Änderungen im Schaufeldesign erforderlich. Eine zusätzliche Qualifikation wegen einer ansonsten erforderlichen Gussänderung ist somit nicht notwendig.

Dabei sind die beiden Erhebungen - in Strömungsrichtung des Kühlkanals gesehen - versetzt zueinander angeordnet. Durch das versetzte Anordnen kann der senkrechte Abstand zwischen der inneren Fläche der Druckseitenwand und der inneren Fläche der Saugseitenwand weiter reduziert werden, was zu besonders schmalen Hinterkantenbereichen von Schaufelblättern führt. Dies verringert aerodynamische Verluste im das Schaufelblatt umströmenden Heißgas.

Insgesamt führt die Erfindung zur Erniedrigung der Ausschussquote bei der Herstellung von Turbinenschaufeln, was die Produktionskosten und die Produktionszeit von Turbinenschaufeln signifikant verbessert.

Vorteilhafter Weise ist diejenige Erhebung, welche an der nach innen gewandten Fläche der Druckseitenwand angeordnet ist, stromab derjenigen Erhebung angeordnet, welche an der nach innen gewandten Fläche der Saugseitenwand angeordnet ist. Diese Konstruktion erzwingt eine Kühlmittelströmung im Kanal, die verstärkt an der nach innen gewandten Fläche der Saugseitenwand vorbei strömt. Hierdurch kann insbesondere bei den so genannten Cut-Back-Hinterkanten eine verlängerte Filmkühlwirkung des ungeschützten Endes der saugseitigen Hinterkante erreicht werden, was dort Verschleißerscheinungen reduziert und die Lebensdauer der Turbinenschaufel verlängert.

Bevorzugtermaßen sind an der Hinterkante mehrere Öffnungen angeordnet, wobei der Kühlkanal gemeinschaftlich mehrere Öffnungen mit dem Hohlraum verbindet.

Wenn die Erhebungen als Rippen ausgebildet sind, können mit Hilfe dieser kantigen Kontur der nach innen gewandten Flächen der Seitenwände des Schaufelblatts im Betrieb auch Turbulenzen im Kühlmittel erzeugt werden. Diese Turbulenzen können einerseits zur Drosselwirkung beitragen und andererseits zur Erhöhung des Wärmeübergangs aufgrund turbulenterer Kühlmittel-Strömung.

Das mit der Erfindung vorgeschlagene Interieur der Turbinenschaufel kann sowohl für Turbinenschaufeln mit (für die Seitenwände) gemeinsamer Hinterkante angewendet werden als auch für Turbinenschaufeln mit einer sogenannten Cut-Back-Hinterkante.

Eine weitere vorteilhafte Ausführungsform der Erfindung wird anhand der Zeichnung näher erläutert.

Es zeigen:
- FIG 1: eine Turbinenlaufschaufel in einer perspektivischen Darstellung,
- FIG 2: einen Längsschnitt durch den Bereich der Hinterkante der aus dem Stand der Technik bekannten Turbinenlaufschaufel,
- FIG 3: einen Querschnitt durch den Hinterkantenbereich einer erfindungsgemäßen Turbinenschaufeln nach einer ersten Ausgestaltung und
- FIG 4: einen Querschnitt durch den Hinterkantenbereich einer erfindungsgemäßen Turbinenschaufeln nach einer zweiten Ausgestaltung.

Gleiche Merkmale sind in allen Figuren mit identischen Bezugszeichen versehen.

Eine die Erfindung betreffende Gasturbinenschaufel 10 ist in FIG 1 perspektivisch dargestellt. Die Gasturbinenschaufel 10 ist gemäß FIG 1 als Laufschaufel ausgebildet. Die Erfindung kann auch in einer nicht dargestellten Leitschaufel einer Gasturbine verwendet werden. Die Turbinenschaufel 10 umfasst einen im Querschnitt tannenbaumförmigen Schaufelfuß 12 sowie eine daran angeordnete Plattform 14. An die Plattform 14 schließt sich ein aerodynamisch gekrümmtes Schaufelblatt 16 an, welches eine Vorderkante 18 sowie eine Hinterkante 20 aufweist. An der Vorderkante 18 sind als sog. "Shower Head" angeordnete Kühlöffnungen vorgesehen, aus denen ein im Inneren strömendes Kühlmittel, vorzugsweise Kühlluft, austreten kann. Das Schaufelblatt 16 umfasst eine - bezüglich FIG 1 - rückseitige Saugseitenwand 22 sowie eine vorderseitige Druckseitenwand 24. Entlang der Hinterkante 20 sind eine Vielzahl von Öffnungen 28 vorgesehen, welche durch dazwischen angeordnete Stege 30 voneinander getrennt sind. Die Hinterkante 20 ist dabei als so genannte Cut-Back-Hinterkante ausgebildet, so dass die Öffnungen 28 eher druckseitig angesiedelt sind als mittig in der Hinterkante 20.

FIG 2 zeigt das Innere einer aus dem Stand der Technik bekannten Turbinenschaufel in einem Längsschnitt entlang einer Ebene, aufgespannt von einer Mittenlinie, welche sich von der Vorderkante 18 zur Hinterkante 20 des Schaufelblattes 16 erstreckt, und von der Schaufellängsrichtung, welche sich von Schaufelfuß 12 zur Schaufelspitze hin erstreckt.

In FIG 2 sind weiter rechts angeordnet die Hinterkantenöffnungen 28 dargestellt, zwischen denen die Stege 30 angeordnet sind. Die Stege 30 erstrecken sich im Wesentlichen parallel zu einer Heißgasströmung, welche beim Betrieb das Schaufelblatt 16 von der Vorderkante 18 zur Hinterkante 20 umströmt. In FIG 2 links dargestellt ist eine Vielzahl von in einem Raster angeordnete Säulen- bzw. Sockeln 32 vorgesehen. Sowohl die Sockeln 32 als auch die Stege 30 erstrecken sich dabei von einer Innenfläche 34 der Saugseitenwand 22 zu einer in FIG 2 nicht dargestellten Innenfläche der Druckseitenwand 24. Folglich sind die Sockeln 32 in einem Hohlraum 38 der Turbinenschaufel 10 angeordnet, welcher seitlich von der Saugseitenwand 22 und der Druckseitenwand 24 begrenzt ist.

Bei der Verwendung der Turbinenschaufel 10 in einer Gasturbine wird während des Betriebes der Hohlraum 38 von einem Kühlmittel, beispielsweise Kühlluft 40 oder Kühldampf, durchströmt. In der Regel ist der in FIG 2 nicht dargestellte Teil der Turbinenschaufel 10 im Inneren so ausgebildet, dass das Feld von Sockeln 32 im Wesentlichen gleichmäßig von Kühlluft 40 angeströmt wird. Die gleichmäßige Anströmung der im Raster angeordneten Sockel 32 ist durch die mit 40 markierten Pfeile gezeigt. Die Kühlluft 40 trifft auf einzelne Sockel 32 und wird dabei von diesen umgelenkt, wobei deren Hauptströmungsrichtung im Wesentlichen unverändert bleibt. Dabei entstehen in der Kühlluft 40 Turbulenzen. Die vom Heißgas in die Schaufelwände 22, 24 eingebrachte Wärme wird von diesen weiter in die Sockel 32 geleitet. Dort nimmt die die auf die Sockel 32 auftreffende Kühlluft 40 die Wärme auf und transportiert sie ab. Nachdem die Kühlluft 40 das Sockelfeld durchströmt hat, tritt diese in Passagen 41 ein, welche den Hohlraum 38 mit den Öffnungen 28 verbinden. Nach Durchströmen der Passagen 41 tritt die Kühlluft 40 durch die Öffnungen 28 aus der Turbinenschaufel 10 heraus und vermischt sich mit dem das Schaufelblatt 16 umströmenden Heißgas.

Um nun die Menge an die Öffnungen 28 verlassendem Kühlmittel einzustellen, sind an den Innenflächen 34, 36 der Saugseitenwand 22 bzw. Druckseitenwand 24 Erhebungen 42, 44 (FIG 3, FIG 4) vorgesehen. Die eine (42) der beiden Erhebungen 42, 44 ist an der Innenfläche 34 angeordnet bzw. Teil dieser, die andere (44) der beiden Erhebungen 42, 44 ist an der Innenfläche 36 angesiedelt bzw. Teil dieser. Die Innenflächen 34, 36 begrenzen einen Hohlraum 38 sowie einen Kühlkanal 46, welcher den Hohlraum 38 mit den Öffnungen 28 verbindet. Dabei ist es möglich, dass Hohlraum 38 und Kanal 46 ineinander übergehen. Erfindungsgemäß ist nun der minimale Abstand zwischen der Innenfläche 34 und der Innenfläche 36 im Bereich der beiden Erhebungen 42, 44 vorgesehen. Hierzu ist - in FIG 3 in Bezug auf den darin gezeigten Querschnitt durch die Hinterkante 20 der Turbinenschaufel 10 - die neutrale Faser 47 des Kühlkanals 46 gezeigt, welche stets den gleichen senkrechten Abstand zur Innenfläche 34 und Innenfläche 36 aufweist. Der das Drosselelement bildende minimale Abstand A ist dabei zwischen den beiden Erhebungen 42, 44 angesiedelt, wodurch diese in Relation zueinander sind.

Die Erhebungen 42, 44 ersetzen weder die Sockel 32 noch die Stege 30.

Gemäß FIG 3 erstrecken sich die Erhebungen 42, 44 entlang der Schaufellängsrichtung (senkrecht zur Blattebene) über die gesamte Höhe des Kühlkanals 46. Die Kontur der Erhebungen 42, 44 sind, wie im gezeigten Querschnitt gemäß FIG 3, dergestalt, dass sie einen stufenlosen und kantenfreien Verlauf des Kühlkanals in Strömungsrichtung des Kühlmittels zur Hinterkantenöffnung 28 hin ermöglichen. Dabei konvergiert der Kühlkanal 46. Alternativ kann vorgesehen sein, dass die Erhebungen auch in Form von Rippen ausgestaltet sind, wie in FIG 4 dargestellt.

Gemäß FIG 4 weisen die Erhebungen 42, 44 eine rippenförmige Kontur mit einer Höhe H₁ bzw. H₂ auf.

Beim Herstellen eines ersten Prototyps der erfindungsgemäßen Turbinenschaufel sind die Höhen H₁ und H₂ vergleichsweise groß, so dass ein Kühlluftverbrauch ermittelt werden kann, der unterhalb des gewünschten bzw. vorgegebenen Verbrauchs liegt. Durch Modifikation des Kernwerkzeugs, d. h. der entsprechenden Schieberelemente, sind weitere Prototypen sukzessive herstellbar, die aufgrund verringerter Rippenhöhen H₁, H₂ stets etwas mehr Kühlmittel verbrauchen als der zuvor gefertigte Prototyp. Jede Iteration umfasst dabei das Herstellen einer Turbinenschaufel mit einer definierten Rippenhöhe H₁ und H₂ und die Bestimmung des Kühlmittelverbrauchs des entsprechenden Turbinenschaufel-Prototyps. Alsbald ein Kühlmittelverbrauch festgestellt wird, der der gewünschten bzw. vorgegebenen Menge entspricht, ist die Herstellung der Schieberelemente beendet, so dass mit dem dann verfügbaren Kernwerkzeug in erhöhtem Maße Gusskerne und damit Turbinenschaufeln mit dem gewünschten Kühlmittelverbrauch hergestellt werden können, was die Ausschussquote signifikant verringert.

De facto ist mit der vorgeschlagenen Ausgestaltung eine Turbinenschaufel 10 angegeben, die während der Phase der Werkzeugherstellung eine einfache und kostengünstige Testphase ermöglicht, um nach Abschluss der Iterationen für eine Serie von Turbinenschaufeln 10 exakt gefertigtes Kernwerkzeug bereitzustellen.

Weiter ist sogar möglich, dass die zum Gießen der erfindungsgemäßen Turbinenschaufel 10 benötigten Gusskerne seltener bei der Handhabung brechen als die aus dem Stand der Technik bekannten Gusskerne.

Selbstverständlich ist auch möglich, dass das Drosselelement anstelle von zwei Erhebungen 42, 44 nur eine einzige Erhebung 44 (oder 42) umfasst, so dass der die Durchflussmenge bestimmende minimale Abstand zwischen einer einzigen Erhebung 44 (oder 42) und der ihre gegenüberliegenden, dann nach innen gerichteten Fläche 34 (oder 36) der Saugseitenwand 22 (oder der Druckseitenwand 36) angesiedelt ist. In diesem Fall kann die gegenüberliegenden Fläche 34 bzw. 36 dann im Bereich des minimalen Abstands auch eben ausgestaltet sein, wobei diese Ausführungsform nicht Teil der Erfindung ist.

Insgesamt wird mit der Erfindung eine Turbinenschaufel 10 angegeben, deren Menge an aus der Hinterkante 20 ausströmenden Kühlmittel 40 vergleichweise einfach und exakt unmittelbar beim Abgießen der Turbinenschaufel 10 eingestellt ist, ohne dass eine Nachbearbeitung der gegossenen Turbinenschaufel 10 hinsichtlich der Einstellung des Kühlmittelverbrauchs nötig ist. Um dies zu erreichen, wird vorgeschlagen, dass an den Innenflächen 34, 36 der Saugseitenwand 22 bzw. Druckseitenwand 24 Erhebungen 42, 44 angesiedelt sind, zwischen denen sich das Drosselelement befindet, mittels welchem die Menge ausströmenden Kühlmittel eingestellt ist. Diese Anordnung ermöglicht das einfache Herstellen eines Kernwerkzeugs, mit dem die zum Gießen der Turbinenschaufel 10 erforderlichen Gusskerne stets mit der gewünschten Genauigkeit vielfach herstellbar sind.

## Patentansprüche

1. Turbinenschaufel (10) für eine Gasturbine,
mit einem von einem Heißgas umströmbaren Schaufelblatt (16), welches eine Saugseitenwand (22) und eine Druckseitenwand (24) umfasst, die sich in Strömungsrichtung des Heißgases von einer gemeinsamen vorderkante (18) zu einer Hinterkante (20) erstrecken,
wobei an der Hinterkante (20) zumindest eine Öffnung (28) zum Ausblasen eines das Schaufelblatt (16) zuvor kühlenden Kühlmittels (40) angeordnet ist, welche mit einem im Schaufelblatt (16) angeordneten Hohlraum (38) mittels eines Kanals (46) in Strömungsverbindung steht,
wobei der Kanal (46) auch von einer nach innen gewandten Fläche (34) der Saugseitenwand (22) und von einer nach innen gewandte Fläche (36) der Druckseitenwand (24) begrenzt ist und zur Einstellung der aus der Öffnung (28) austretenden Kühlmittelmenge ein Drosselelement vorgesehen ist,
**dadurch gekennzeichnet, dass**
das Drosselelement stromauf - in Bezug auf die Durchströmungsrichtung des Kanals (46) - der betreffenden Öffnung (28) zwei Erhebungen (42, 44) umfasst, die - in Durchströmungsrichtung des Kühlkanals (46) gesehen - versetzt zueinander und zwischen denen der minimale Durchströmungsquerschnitt des Kanals angeordnet ist, wobei die beiden Drosselelemente jeweils an einer der beiden nach innen gewandten Flächen (34, 36) angeordnet sind.

2. Turbinenschaufel (10) nach Anspruch 1,
bei der diejenige Erhebung (42, 44), welche an der nach innen gewandten Fläche (36) der Druckseitenwand (24) angeordnet ist, stromab derjenigen Erhebung (42, 44) angeordnet ist, welche an der nach innen gewandten Fläche (34) der Saugseitenwand (22) angeordnet ist.

3. Turbinenschaufel (10) nach Anspruch 1 oder 2,
bei der an der Hinterkante (20) mehrere Öffnungen (28) angeordnet sind und der Kühlkanal (46) gemeinschaftlich mehrere Öffnungen (28) mit dem Hohlraum (38) verbindet.

4. Turbinenschaufel (10) nach einem der vorangehenden Ansprüche,
bei der die Erhebungen (42, 44) als Rippen ausgebildet sind.

5. Turbinenschaufel (10) nach einem der Ansprüche 1 bis 3,
bei dem der Kühlkanal (46) konvergiert und die beiden Erhebungen (42, 44) unter einem stufenlosen und kantenfreien Verlauf an den nach innen gewandten Flächen (34, 36) angesiedelt sind.

6. Turbinenschaufel (10) nach einem der vorangehenden Ansprüche,
bei der die Öffnungen (28) druckwandseitig vorgesehen sind.

## Claims

1. Turbine blade (10) for a gas turbine,
comprising a main blade part (16), around which a hot gas can flow and which comprises a suction-side wall (22) and a pressure-side wall (24) which extend in the direction of flow of the hot gas from a common leading edge (18) to a trailing edge (20),
wherein at least one opening (28) for blowing out a coolant (40) which cools the main blade part (16) beforehand is arranged on the trailing edge (20), which at least one opening is fluidically connected to a cavity (38) arranged in the main blade part (16) by means of a channel (46),
wherein the channel (46) is also delimited by an inwardly facing face (34) of the suction-side wall (22) and by an inwardly facing face (36) of the pressure-side wall (24) and a throttling element is provided for setting the quantity of coolant emerging from the opening (28), **characterized in that**
the throttling element comprises two elevations (42, 44) upstream - in relation to the throughflow direction of the channel (46) - of the opening (28) in question, which are arranged offset in relation to one another - as seen in the throughflow direction of the cooling channel (46) - and between which there is arranged the minimum throughflow cross section of the channel, wherein the two throttling elements are each arranged on one of the two inwardly facing faces (34, 36).

2. Turbine blade (10) according to Claim 1,
in which that elevation (42, 44) which is arranged on the inwardly facing face (36) of the pressure-side wall (24) is arranged downstream of that elevation (42, 44) which is arranged on the inwardly facing face (34) of the suction-side wall (22).

3. Turbine blade (10) according to Claim 1 or 2,
in which a plurality of openings (28) are arranged on the trailing edge (20) and the cooling channel (46) collectively connects a plurality of openings (28) to the cavity (38).

4. Turbine blade (10) according to one of the preceding claims,
in which the elevations (42, 44) are in the form of fins.

5. Turbine blade (10) according to one of Claims 1 to 3,
in which the cooling channel (46) converges and the two elevations (42, 44) are situated on the inwardly facing faces (34, 36) with a continuous and edge-free profile.

6. Turbine blade (10) according to one of the preceding claims,
in which the openings (28) are provided on the pressure wall side.

## Revendications

1. Aube ( 10 ) de turbine pour une turbine à gaz,
comprenant une lame ( 16 ) d'aube sur laquelle peut passer un gaz chaud, et qui comprend une paroi ( 22 ) d'extrados et une paroi ( 24 ) d'intrados, qui s'étendent dans la direction du courant du gaz chaud d'un bord ( 18 ) avant commun à un bord ( 20 ) arrière,
dans laquelle il est ménagé, sur le bord ( 20 ) arrière, au moins une ouverture ( 28 ) d'insufflation d'un fluide ( 40 ) de refroidissement, refroidissant d'abord la lame ( 16 ) de l'aube, ouverture qui, au moyen d'un canal ( 46 ), est en communication avec une cavité ( 38 ) disposée dans la lame ( 16 ) de l'aube,
dans laquelle le canal ( 46 ) est délimité aussi par une surface ( 34 ), tournée vers l'intérieur, de la paroi ( 22 ) d'extrados et par une surface ( 36 ), tournée vers l'intérieur, de la paroi ( 24 ) d'intrados et il est prévu un élément d'étranglement pour le réglage de la quantité de fluide de refroidissement sortant de l'ouverture ( 28 ), **caractérisée en ce que**
l'élément d'étranglement comprend en amont - par rapport au sens de passage dans le canal ( 46 ) - de l'ouverture ( 28 ) concernée, deux surélévations ( 42, 44 ), qui - considérées dans le sens de passage dans le canal ( 46 ) de refroidissement - sont décalées l'une par rapport à l'autre et entre lesquelles se trouve la section transversale de passage minimum du canal, les deux éléments d'étranglement étant mis respectivement sur l'une des deux surfaces ( 34, 36 ) tournées vers l'intérieur.

2. Aube ( 10 ) de turbine suivant la revendication 1,
dans laquelle la surélévation ( 42, 44 ), qui se trouve sur la surface ( 36 ), tournée vers l'intérieur, de la paroi ( 24 ) d'intrados, est disposée en aval de la surélévation ( 42, 44 ) qui est disposée sur la surface ( 34 ), tournée vers l'intérieur, de la paroi ( 22 ) d'extrados.

3. Aube ( 10 ) de turbine suivant la revendication 1 ou 2,
dans laquelle il est prévu, sur le bord ( 20 ) arrière, plusieurs ouvertures ( 28 ) et le canal ( 46 ) de refroidissement met en communication commune plusieurs ouvertures ( 28 ) avec la cavité ( 38 ).

4. Aube ( 10 ) de turbine suivant l'une des revendications précédentes,
dans laquelle les surélévations ( 42, 44 ) sont constituées sous la forme de nervures.

5. Aube ( 10 ) de turbine suivant l'une des revendications 1 à 3,
dans laquelle le canal ( 46 ) de refroidissement converge et les deux surélévations ( 42, 44 ) sont implantées sur les surfaces ( 34, 36 ) tournées vers l'intérieur, suivant un tracé sans palier et sans arête.

6. Aube ( 10 ) de turbine suivant l'une des revendications précédentes,
dans laquelle les ouvertures ( 28 ) sont prévues du côté de l'intrados.
